# EUROPÄISCHE PATENTSCHRIFT

(11) **EP 2 373 916 B1**
(45) Veröffentlichungstag und Bekanntmachung des Hinweises auf die Patenterteilung: **19.09.2012**
(21) Anmeldenummer: 09795325.1
(22) Anmeldetag: 08.12.2009
(51) Int. Cl.: F17D 5/06, F17D 5/00, F16L 55/11, F16L 55/128

(54) **SICHERHEITSVORRICHTUNG UND SYSTEM ZUR ÜBERWACHUNG VON ROHREN**
SECURITY DEVICE AND SYSTEM FOR MONITORING PIPES
DISPOSITIF DE SÉCURITÉ ET SYSTÈME DE SURVEILLANCE DE TUYAUX

(30) Priorität: 23.12.2008 DE 102008063066; 21.04.2009 DE 102009017975
(43) Veröffentlichungstag der Anmeldung: 12.10.2011
(73) Patentinhaber: Rosen Swiss AG, 6370 Stans (CH)
(72) Erfinder: ROSEN, Hermann, CH-6047 Kastanienbaum (Horw LO) (CH)
(74) Vertreter: Busse & Busse
(86) Internationale Anmeldenummer: PCT/EP2009/008758
(87) Internationale Veröffentlichungsnummer: WO 2010/072324

(56) Entgegenhaltungen:
- EP-A1- 1 229 173
- CH-A5- 692 259
- DE-A1- 3 707 601
- JP-A- 8 247 375
- US-A1- 2005 064 755

## Beschreibung

Die vorliegende Erfindung betrifft eine Sicherheitsvorrichtung für eine Abdeckvorrichtung eines Rohres und/oder für ein Rohr, welches mit einer Reihe weiterer Rohre in vorzugsweise aneinander geschweißter Form zur Herstellung von Pipelines verwendbar ist, wobei die Abdeckvorrichtung eine eine Innenwand des Rohres abdeckende Hülse umfasst und die Sicherheitsvorrichtung zur Erzeugung eines Alarmsignals ausgebildet ist. Des Weiteren betrifft die Erfindung ein System zur Überwachung von Rohren.

Rohre, die für den Pipelinebau verwendet werden, müssen höchsten Qualitätsanprüchen genügen. Die durch die Pipelines zu transportierenden Medien wie beispielsweise Öl können bei unsachgemäßem Zusammenbau große Schäden an der Umwelt verursachen. Darüber hinaus führen solche Schäden zu hohen finanziellen Belastungen der die Pipeline betreibenden Unternehmen. Vor dem Einbau in eine bestehende Pipeline bzw. vor dem Zusammenbau mehrerer Rohre zu einer Pipeline müssen gerade die Kanten und Schweißbereiche der Rohre besonders gut geschützt werden. Hierfür sind Abdeckvorrichtungen verwendbar, die insbesondere auch Teile der in den Enden des Rohres befindlichen Innenwand mittels einer Hülse od.dgl. abdichten. Um Schäden aufgrund von unsachgemäßem Gebrauch und damit einhergehenden Beeinträchtigungen der Integrität der Rohre sowie Manipulationen an den Rohren zu vermeiden, sollte der Transport und die Lagerung der Rohre bis zum Zusammenbau überwacht werden.

Eine aus dem Stand der Technik bekannte Verschlussvorrichtung für Rohrleitungen ist beispielsweise der EP 1 229 173 A1 zu entnehmen. Diese zeigt eine Verschlussvorrichtung für Rohrleitungen, die mit einer in Schließstellung den Querquerschnitt übergreifenden und unterseitig einen in das Schachtrohr eingreifenden Steckansatz aufweisenden Abdeckkappe versehen ist, die durch zumindest einen zwischen dieser und dem Schachtrohr vorgesehenen Verbinder in einer Sicherungsstellung gehalten ist.

Es ist daher Aufgabe der vorliegenden Erfindung, eine Sicherheitsvorrichtung zu schaffen, die zur Erzeugung eines Alarmsignals ausgebildet ist, und die sowohl für die Abdeckvorrichtung und/oder für ein Rohr verwendbar ist. Darüber hinaus ist es Aufgabe der vorliegenden Erfindung, ein System zur Überwachung von für den Pipelinebau vorgesehenen Rohren zu schaffen.

Die Aufgabe wird gelöst durch einen Gegenstand gemäß Anspruch 1 sowie durch einen Gegenstand gemäß Anspruch 27. Vorteilhafte Weiterbildungen der Gegenstände sind den jeweils auf die Ansprüche 1 und 27 rückbezogenen Unteransprüchen sowie der nachfolgenden Beschreibung zu entnehmen.

Erfindungsgemäß umfasst die Sicherheitsvorrichtung eine ein Körperschallsensor umfassende Körperschalldetektionsvorrichtung zur Detektierung von Manipulationen am Rohr. Manipulationen am Rohr gehen beispielsweise einher mit Klopf- oder Schweißgeräuschen und damit einher mit einem charakterischen Körperschall. Auch ein unbeabsichtigtes Fallenlassen des Rohres während seines Transports erzeugt im Rohr Körperschall. Verschiedener Körperschall lässt sich somit charakteristischen Ursachen zuordnen. Eine Sicherheitsvorrichtung, die eine Körperschalldetektionsvorrichtung mit einem Körperschallsensor aufweist, kann den Körperschall, der im Rohr auftritt, aufnehmen und - vorzugsweise bei einer elektronisch unterstützten Auswertung - die Ausgabe eines Alarmsignals veranlassen. Hierfür kann die Körperschalldetektionsvorrichtung geeignete Mittel zur Auswertung des vom Sensor aufgenommenen Signals aufweisen.

Um eine gute Aufnahme des Körperschalls des Rohres zu ermöglichen ist die Körperschalldetektionsvorrichtung vorteilhafterweise auf die Rundung der Rohrinnenseite angepasst.

In einer vorteilhaften Ausgestaltung der Erfindung ist die Körperschalldetektionsvorrichtung mit einem Piezo-Element versehen, welches der Aufnahme des Körperschalls und dessen Umwandlung in elektrische Impulse dient. Das Piezo-Element ist somit insbesondere Teil des Körperschallsensors.

Das Piezo-Element kann beispielsweise nach Art einer Stimmgabel teilweise frei schwingend ausgebildet sein. Bevorzugt ist jedoch eine Ausbildung, in der das Piezo-Element oder ein anderer Körperschallsensor an einem Schwingkörper angeordnet ist, der insbesondere von seiner Eigenfrequenz her auf den Frequenzbereich des zu detektierenden Körperschalls abgestimmt ist. Der Schwingkörper kann beispielsweise ein Metallstreifen sein, dessen Form und Abmessungen (z.B. Länge, Breite, Höhe) auf den aufzunehmenden Körperschall abgestimmt ist. Der Schwingkörper der Körperschalldetektionsvorrichtung bzw. der Sicherheitsvorrichtung ist hierbei mittelbar oder unmittelbar in Anlage mit der Innenseite der Rohrwand zu bringen, um deren Körperschall aufzunehmen und an das Piezo-Element weiterzuleiten bzw. abzugeben.

Bei den zu detektierenden Geräuschen, die sich im Rohr fortsetzen, handelt es sich in der Regel nicht um eine einzelne Frequenz sondern um eine Mehrzahl von Frequenzen bzw. ein Frequenzband, welches beispielsweise durch Bohren oder Klopfen am Rohr erzeugt wird. Beispielsweise handelt es sich hierbei um ein Frequenzbereich zwischen 10 und 20 kHz, in dem der Schwingkörper ebenfalls eine Eigenfrequenz aufweist.

Bei Verwendung eines Schwingkörpers mit einer abgestimmten Figenfrequenz ist insbesondere von Vorteil, dass der Körperschallsensor bzw. das Piezo-Element nicht in unmittelbarer Anlage an der Rohrinnenwand liegen muss. Es kann entsprechend geschützt angeordnet werden. Aufgrund der Abstimmung des Schwingkörpers ist dennoch eine hohe Sensitivität der Körperschalldetektionsvorrichtung gewährleistet. Das Piezo-Element und der Schwingkörper sind des Weiteren, sofern sie beispielsweise in einem Material eingegossen sind, an die Dämpfung durch dieses Material angepasst.

Vorzugsweise ist der Schwingkörper selbst unter Verwendung zumindest eines Magneten an der Innenwand des zu überwachenden Rohres anbringbar. D.h. die Körperschalldetektionsvorrichtung umfasst zumindest einen Magneten zur Halterung wenigstens eines Teils der Körperschalldetektionsvorrichtung an dem zu überwachenden Rohr. Das Rohr ist nicht Teil der Erfindung.

Bei der Verwendung zweier Magnete, die beabstandet voneinander angeordnet sind, kann durch Verbindung dieser beiden Magnete mittels einer den Schwingkörper ausbildenden Brücke die Magnetkopplungskraft verstärkt werden, um eine noch bessere Anbringung an einer Rohrinnenwand zu ermöglichen. Die in Richtung der Innenseite eines etwaigen Rohres hin auszurichtenden Oberflächen des Magneten sind hierbei ebenfalls wieder der Wandung anpassbar, d.h. mit einer entsprechenden geringfügigen Rundung versehen oder sogar einstellbar.

Alternativ oder ergänzend kann die Körperschalldetektionsvorrichtung zur mechanischen Halterung wenigstens eines Teils der Körperschalldetektionsvorrichtung an dem Rohr ausgebildet sein. Hierfür können ein oder mehrere Kraftspeicher wie beispielsweise ein oder mehrere Federn vorgesehen werden, die wenigstens einen Teil der Körperschalldetektionsvorrichtung, insbesondere den Magnet, Schwingkörper und Piezo-Element aufweisenden Teil gegen die Innenseite einer Rohrwand drücken können. Der Rest der Sicherheitsvorrichtung ist entsprechend fixierbar zu gestalten, dergestalt, dass sich der Kraftspeicher abstützen kann. Dies kann beispielsweise durch die Anbringungsmöglichkeit, die Sicherheitsvorrichtung an einer etwaigen Abdeckvorrichtung anzuschrauben, gegeben sein.

Vorzugsweise weist die Sicherheitsvorrichtung einen beweglichen Teil auf, insbesondere einen Schieber, der die Magnete, eine einen Schwingkörper ausbildende Brücke und das Piezo-Element umfasst, und der entsprechend in Anlage mit der Rohrwandinnenseite aufgrund einer Kombination von Magnet- und/oder mechanischer, insbesondere Feder-Kraft bringbar ist.

Vorzugsweise ist die Sicherheitsvorrichtung zur Detektierung von Manipulationen an einer Abdeckvorrichtung, an der die Sicherheitsvorrichtung im Einzelfall angeordnet sein kann, ausgebildet. Hiernach ist einerseits eine Überwachung des Rohres selbst gegen Beeinträchtigungen von dessen Integrität sowie eine Überwachung der die Rohre üblicherweise vor deren Verwendung an ihren Enden abdeckenden Abdeckvorrichtung geschaffen.

Vorteilhafterweise kann die Sicherheitsvorrichtung an einer Innenhülse einer Abdeckvorrichtung anschraubbar ausgebildet sein. Um insbesondere mechanische Beschädigungen oder andere Manipulationen an der Abdeckvorrichtung detektieren zu können, kann die Sicherheitsvorrichtung eine insbesondere als Schnittsicherung ausgebildete Sicherung zur Detektierung mechanischer Beschädigungen der Abdeckvorrichtung aufweisen. Hierbei kann es sich besonders vorteilhaft eine Leiterschleife handeln, welche beispielsweise an einer Membran der Abdeckvorrichtung anbringbar ist. Eine solche strom- bzw. spannungsbeaufschlagbare Leiterschleife kann den lichten Innenquerschnitt eines Rohres zumindest teilweise abdecken und bei einem Durchtrennen der Leiterelemente ein Alarmsignal auslösen. Vorteilhaft ist auch ein unter Spannung stehendes Leiternetz, welches auf die Membran aufgebracht oder als Membran ausgebildet ist, wobei die Sicherheitsvorrichtung mit Beschädigungen einhergehenden Spannungsänderungen detektieren kann.

In einer weiteren vorteilhaften Weiterbildung der Erfindung umfasst die Sicherheitsvorrichtung eine Verlagerungssicherung, die zur Detektierung einer Änderung der Position der Sicherheitsvorrichtung insbesondere relativ zu einem etwaigen vorhandenen und zu überwachenden Rohr ausgebildet ist. Eine solche Verlagerungssicherung kann beispielsweise in Form einer Beschleunigungssensors ausgebildet sein, der eine Bewegung der Sicherheitsvorrichtung detektieren kann. Besonders vorteilhaft ist jedoch eine Ausbildung, in der die Vertagerungssicherung einen kraftbeaufschlagten Schieber umfasst und die Sicherheitsvorrichtung weiterhin zur Ausgabe eines Alarmsignals bei Verlagerung des Schiebers vorzugsweise in dessen Endlage ausgebildet ist. Der kraftbeaufschlagte Schieber kann sich während der Betriebstellung der Sicherheitsvorrichtung, sofern diese in einem Rohr angeordnet ist, an der Rohrinnenwand abstützen. Sofern die Sicherheitsvorrichtung von dem Rohr entfernt wird, wird der Schieber kraftbeaufschlagt nach außen gedrückt. Die hiermit einhergehende Verlagerung des Schiebers relativ zu dem Rest der Sicherheitsvorrichtung führt zur Erzeugung eines Alarmsignals.

Vorzugsweise weist die Sicherheitsvorrichtung einen in einer Führung bewegbaren Schieber auf, der eine Mehrzahl von Funktionen übernehmen kann, wobei an wenigstens einer Position des Schiebers entlang der Führung ein Signal erzeugt werden kann. Hierfür können beispielsweise mechanische Schalter oder magnetische Schalter wie von einem im Schieber angeordneten Magneten betätigbare Reed-Schalter vorgesehen werden.

Besonders bevorzugt ist der Schieber gleichzeitig auch Teil der Körperschalldetektionsvorrichtung. Beispielsweise kann am nach außen hin sichtbaren Ende des Schiebers ein Magnet zur Koppelung der Außenseite des Schiebers mit der Rohrinnenwand vorhanden sein. Dies bewirkt gleichzeitig, dass der Schieber zusätzlich zu einer etwaigen Kraftbeaufschlagung ggf. auch alternativ zu einer solchen an der Wand eines zu überwachenden Rohres verbleibt und insofern der Schieber bei einer beabsichtigten Manipulation eine Lageveränderung erfährt relativ zum Rest der Sicherheitsvorrichtung. Die führt wieder zu der Ausgabe des Alarmsignals.

In einer weiteren vorteilhaften Ausgestaltung der Sicherheitsvorrichtung weist dieser einen Temperatursensor auf, der bei Erreichen kritischer Temperaturen einen Alarm initiiert. Beispielsweise wird bei Anordnung der Sicherheitsvorrichtung an einer Abdeckvorrichtung oder bei Integration der Sicherheitsvorrichtung in eine Abdeckvorrichtung dann ein Alarm ausgegeben, wenn die Abdeckvorrichtung abbrennt oder abgebrannt wird.

Vorzugsweise ist der Temperatursensor an einem bezüglich des Körperschallsensors entgegengesetzten Ende der Sicherheitsvorrichtung angeordnet. Hierdurch wird der Temperatursensor nicht von den zum teilweise bis auf 50° ansteigenden Temperaturen einer etwaigen Rohrwand beeinflusst.

Vorzugsweise ist der Temperatursensor über eine Klemmverbindung befestigt, so dass bei der Herstellung der Sicherheitsvorrichtung der Temperatursensor nicht durch etwaige Lötvorgänge bereits beschädigt wird.

Zusätzlich zu den bereits beschrieben sicherheitsrelevanten Funktionen kann die Sicherheitsvorrichtung Sensoren bzw. Vorrichtungen, die auf andere Umgebungsvariablen als Schall oder Temperatur reagieren, aufweisen. Beispielsweise ist die Überwachung eines Rohres weiterhin verbessert, wenn die Sicherheitsvorrichtung wenigstens einen Feuchtigkeits- und/oder einen Gasfühler aufweist. Eine erfindungsgemäße Sicherheitsvorrichtung kann weiterhin vorteilhafterweise einen Sensor zur Detektierung von weiteren korrosionsbeeinflussenden Parametern insbesondere in der Luft innerhalb des Rohres aufweisen. Hierbei kann es sich z.B. um einen salzgehalts-Sensor handeln.

Die Sicherheitsvorrichtung ist zur Ausgabe eines Alarmsignals ausgebildet, wobei dieses Alarmsignal beispielsweise ein von der Sicherheitsvorrichtung über einen Lautsprecher abgegebenen Ton oder ein Leuchtsignal einer Anzeige ist. Vorzugsweise ist die Sicherheitsvorrichtung jedoch mit einem Transmitter zur Ausgabe eines Funksignals oder anderer drahtlos übermittelbarer Signale ausgebildet. Hierfür ist die Sicherheitsvorrichtung mit einer elektronischen Steuerung zur insbesondere die Ausgabe eines Alarmsignals bewirkenden Kommunikation versehen. Die Kommunikationsmittel sind insbesondere für eine bidirektionale Kommunikation geeignet. Die Sicherheitsvorrichtung ist somit in der Lage, auch auf externe Anfragen hin einen Statusbericht od. dgl. gezielte Informationen abgeben zu können.

Besonders vorteilhaft ist eine solche Steuerung, wenn sie mit einem RFID-Bauelement verbunden ist, welches einen mit bekannten Mitteln beschreibbaren Speicher aufweist, in dem beispielsweise Lagerplatz-ID oder Rohr-ID gespeichert werden können. Insofern ist man mittels der erfindungsgemäßen Sicherheitsvorrichtung in der Lage, ein Rohr zu identifizieren und dieses auch über die elektronische Steuerung zu kommunizieren.

Vorzugsweise ist die Sicherheitsvorrichtung dergestalt ausgebildet, dass sie in regelmäßigen Abständen ein Statussignal bezüglich einer zugehörigen Energiequelle abgibt. Eine solche Energiequelle ist insbesondere Teil einer autonomen Energieversorgung beispielsweise auf Akkumulatoren-, Solar- oder Windenergiebasis.

Um die Sicherheitsvorrichtung möglichst sicher vor Umgebungseinflüssen zu gestalten, weist sie ein zweigeteiltes äußeres Gehäuse auf, welches in einer Betriebsstellung einen abgedichteten Hohlraum zur Aufnahme elektronischer Komponenten ausbildet. Dieses zweigeteilte äußere Gehäuse ist insbesondere aus gegossenem oder gespritztem Polyurethan gebildet und als solches entsprechend massiv. Aufgrund der zugehörigen Sensoren muss das Gehäuse nicht aus schwer zerstörbaren Materialien gebildet werden, da die Sensoren vorher etwaige Manipulationsversuche detektieren würden und entsprechend Alarm ausgeben würden.

Die Aufgabe wird weiterhin gelöst durch ein System zur Überwachung von Rohren, welches eine Mehrzahl von vorbeschriebenen Sicherheitsvorrichtungen aufweist und des Weiteren eine Empfangsstation zum Empfang der vorzugsweise mittels eines Repeaters weiterleitbaren Signalen der Sicherheitsvorrichtung. Des Weiteren weist dass System eine elektronischen Datenverarbeitung, die zur Auswertung der Signale und zur Ausgabe eines Alarmsignals ausgebildet ist, auf.

Mit einem solchen System können neben Statusabfragen bezüglich Rohr-ID und -Lagerplatz beispielsweise auch Temperaturen an Abdeckvorrichtungen, an denen Sicherheitsvorrichtungen angebracht sind bzw. die Menge der überwachten Rohre regelmäßig und unkompliziert abgefragt werden. Von der Empfangsstation können Signale der jeweiligen Sicherheitsvorrichtungen aufgenommen werden, woraufhin die Signale in der Datenverarbeitung ausgewertet werden.

Vorteilhafterweise umfasst das System darüber hinaus eine erste Kontrollstation, die die elektronische Datenverarbeitung wenigstens teilweise umfasst, d.h. in der erste Auswertungen vorgenommen werden können, sowie eine zweite Kontrollstation, die lokal beabstandet und über vorzugsweise als Internetverbindung ausgebildete Kommunikationsmittels mit der ersten Kontrollstation verbunden ist. Eine einzelner mit einer Vielzahl von Rohren und entsprechend zugehörigen Sicherheitsvorrichtungen ausgestatteter Lagerplatz kann somit einerseits teilweise lokal verwaltet werden, darüber hinaus jedoch auch von einem völlig verschiedenen Ort, beispielsweise auf einem anderen Kontinent, gemanagt werden. Im Falle eines Alarmsignals können so Ressourcen gezielt verteilt und mögliche Problemfälle schnell behoben werden.

Vorzugsweise ist das System dergestalt ausgebildet, dass es Sicherungsroutinen umfasst, d.h., dass ein Alarmsignal solange weiter ausgesendet wird, bis von einer hierzu autorisierten Stelle beispielsweise in der ersten oder in der zweiten Kontrollstation ein entsprechendes Bestätigungssignal zur Sicherheitsvorrichtung zurückversand wird.

Das System kann in einer weiteren Ausbildung mit einer Sicherung versehen sein, bei der die elektronische Datenverarbeitung zur Überprüfung des wenigstens einen Repeaters ausgebildet ist. Etwaige Ausfälle von einzelnen Repeatern werden somit vor Eintreten eines Alarmfalls erkannt und die Ausfallsicherheit des System wird erhöht.

Weitere Vorteile und Einzelheiten der Erfindung lassen sich der nachfolgenden Figurenbeschreibung entnehmen. In den Abbildungen zeigt schematisch:
- Fig. 1: eine perspektivische Darstellung eines erfindungsgemäßen Gegenstands in einer Position an einer Abdeckvorrichtung,
- Fig. 2: den Gegenstand gemäß Figur 1 in einer mehrfach geschnittenen Ansicht,
- Fig. 3: eine erfindungsgemäße Sicherheitsvorrichtung mit geöffnetem Gehäuse,
- Fig. 4: den Gegenstand nach Fig. 3 in einer Draufsicht ohne Platine,
- Fig. 5: den Gegenstand nach Fig. 4 in einer weiteren Ansicht,
- Fig. 5: den Gegenstand nach Fig. 4 in einer weiteren Ansicht,
- Fig. 7: eine Detailansicht eines erfindungsgemäßen Gegenstands,
- Fig. 8: den Gegenstand nach Fig. 3 in einer rückwärtigen Ansicht.

Gleich oder ähnlich wirkende Teile sind - sofern dienlich - mit identischen Bezugsziffern versehen. Einzelne technische Merkmale der nachfolgend beschriebenen Ausführungsbeispiele können auch mit den Merkmalen der vorbeschriebenen Ausführungsbeispiele zu erfindungsgemäßen Weiterbildungen führen.

In der Fig. 1 ist eine erfindungsgemäße Sicherheitsvorrichtung 1 in ihrer Betriebsposition angebracht an einer Abdeckvorrichtung 2 dargestellt. Die Abdeckvorrichtung 2 besteht aus einem vergleichsweise festen Polyurethan, so dass die Sicherheitsvorrichtung 1 auf einem Flansch 3 ohne weiteres festschraubbar ist.

In einer Situation, in der die Abdeckvorrichtung 2 mitsamt der Sicherheitsvorrichtung 1 zur Abdeckung eines Rohrendes in dieses eingebracht ist, befindet sich die Sicherheitsvorrichtung 1 von einer Membran 4 abgedeckt im Inneren des Rohres. Die Sicherheitsvorrichtung 1 ist somit von dem die Abdeckvorrichtung 2 aufweisenden Ende des Rohres nur durch Zerstören der Membran 4 bzw. Herausnehmen der Abdeckvorrichtung 2 zugänglich. Mittels eines Schiebers 6 der Sicherheitsvorrichtung 1 ist eine Körperschalldetektionsvorrichtung in Anlage mit dem zu überwachenden Rohr zu bringen. Hierfür ist der Schieber 6 in dem Gehäuse soweit bewegbar, dass er an einer Rohrinnenseite anliegt.

Eine lediglich gestrichelt angedeutete Leiterschleife 10 ist Teil einer Schnittsicherung, die der Überwachung der Integrität der Membran 4 dient. Bei einem Zerschneiden der Membran 4 ist der durch die Leiterschleife 10 ausgebildete Leiter unterbrochen, was zur Ausgabe eines Alarmsignals führt.

In der Fig. 2 ist die Sicherheitsvorrichtung 1 detallierter dargestellt. Dargestellt ist eine mehrfach geschnittene Ansicht der Sicherheitsvorrichtung 1, wobei die Ansicht u.a. durch Abnahme des noch in der Fig. 1 ersichtlichen Gehäusedeckels 7 und einen Schnitt in Richtung R2 parallel zur Längsmittelachse der Abdeckvorrichtung gebildet wird.

In der Figur ist der Schieber 6 mit zwei Magneten 7 in einer Führung 8 zu dargestellt. Der Schieber 6 ist nach Art eines Doppel-Ts ausgebildet und bezüglich eines maximalen Hubes aus dem Gehäuse der Sicherheitsvorrichtung 1 heraus durch zwei Flansche 9 begrenzt. Ein Akkumulator 11 dient der Energieversorgung der Sicherheitsvorrichtung 1, während eine Dichtung 12 eine Dichtebene ausbildet, die zwischen der dargestellten unteren Gehäusehälfte 13 und der in der Fig. 1 sichtbaren oberen Gehäusehälfte 15 angeordnet ist.

In der in Fig. 2 gezeigten Darstellung ist die Sicherheitsvorrichtung 1 in einer über einen mit einer Kette 14 verbundenen Stift 16 gesicherten, inaktiven Stellung gezeigt. Durch Ziehen an der Kette 14 kann die Sicherheitsvorrichtung entsichert und damit eingeschaltet werden. Der Schieber 6 wird aufgrund seiner Freigabe aus der Blockadeposition gemäß Fig. 2 federkraftunterstützt in Richtung einer etwaigen Rohrinnenseite gedrückt, wobei gleichzeitig die Magneten 7 unterstützend wirken. Anschließend kann der Stift 16 nicht wieder in die Sicherungsposition eingebracht werden, da der Schieber 6 in einer Situation, in die Sicherheitsvorrichtung in ein Rohr eingebracht ist, von außen nicht zugänglich und erst bei Abnahme der Kappe und Hineindrücken des Schiebers 6 ausschaltbar ist.

In der Ansicht gemäß Fig. 3 ist der Schieber 6 noch in der gesicherten Position, was ebenfalls durch die Kette 14 angedeutet wird. Gleichzeitig ist dargestellt, dass eine Platine 17 mit einer Reihe von Elektronikkomponenten für die Steuerung die Führung 8 für den Schieber 6 abdeckt. Gleichzeitig dient die Dichtung 12 der Abdichtung der einzelnen Baugruppen auf der Platine 17. Ausnehmungen 18 stellen einerseits eine Befestigungsmöglichkeit zur Anbringung an eine Abdeckvorrichtung vor, andererseits wird durch eine Verschraubung ein Kontakt zu der auf der in Fig. 1 sichtbaren Membran 4 befindlichen Leiterschleife 10 hergestellt. Ein Kontaktblech 19 kann ebenfalls dem Kontakt zur Leiterschleife 10 dienen.

Über einen RFID-Chip 21 kann die Sicherheitsvorrichtung bei Einbringen in ein Rohr mit einer Rohr-Identifikationsnummer und einem Rohr-Lagerplatz auf einfache Art und Weise individualisiert werden. Hierfür können beispielsweise Barcodeleser, die die üblicherweise auf Rohren aufgebrachten Strichcodes lesen und entsprechend einen RFID-Chip beschreiben können, verwendet werden.

Der RFID-Chip 21 ist mit einer Baugruppe 22 verbunden, die eine Kommunikationsschnittstelle zur Kommunikation mit einem zugehörigen Überwachungssystem bereitstellt.

Auf der Platine 17 ist weiterhin ein erster Reed-Schalter 23 angeordnet, der in der Fig. 3 auf einer Höhe mit einem in dem Schieber 6 angeordneten Magneten 24 angeordnet ist (vergleich Fig. 4).

Ein weiterer Reed-Schalter 26 ist über ein Ausfahren des Schiebers 6 erreichbar und stellt eine Verlagerungssicherung dar. Die Sicherheitsvorrichtung 1 weist in ihrer Betriebsstellung eine Ausbildung auf, bei der der Magnet 24 zwischen den beiden Reed-Schaltern 23, 26 angeordnet ist. Bei Ausfahren des Schiebers 6 in seine Endlage gelangt der Magnet 24 des Schiebers 6 in den Bereich des Schalters 26 und ein Alarmsignal wird ausgegeben, da diese Position bei Entfernen von einem etwaigen Rohr erreichbar ist. Dies findet beispielsweise dann statt, wenn die Abdeckvorrichtung aus dem Rohr entfernt wird und der Schieber 6 nicht mehr an der Rohrinnenwand anliegt.

Auf der in Fig. 3 unteren Seite der Sicherheitsvorrichtung ist an dem den Magneten 7 entgegengesetzten Ende eine Thermosicherung 27 angeordnet, die in Klips- oder Klemmhalterungen 28 befestigt ist. Eine weitere Dichtebene befindet sich unterhalb der Dichtung 12 zwischen Platine 17 und Gehäuse 13.

Der Schieber 6 ist in seiner Führung 8 beweglich in Richtung R angeordnet. Zwei Kraftspeicher 29 bewirken eine Vorspannung des Schiebers 6 in der in Fig. 4 gezeigten Sicherungsposition, in der der Sicherungsstift 16 in einer Ausnehmung 31 des Schiebers 6 angeordnet ist.

Ein Metallstreifen 32 dient der Anbindung der Leiterschleife 10 an die Platine 17.

Durch Entnahme des Sicherungsstiftes 16 verlässt der Magnet 24 den Reed-Kontakt 23, woraufhin die gesamte Sicherheitsvorrichtung scharf geschaltet wird. Da der Schieber hierbei aus seiner in Fig. 4 gezeigten Position in die in Fig. 5 gezeigte Betriebsposition überwechselt, ist die Ausnehmung 31 nicht mehr auf einer Höhe mit der in Fig. noch angedeuteten Ausnehmung 32 des Gehäuses 13. Der Sicherungsstift ist somit nicht mehr in die Vorrichtung einführbar und die Sicherheitsvorrichtung kann hierdurch nicht mehr ausgeschaltet werden. In der in Fig. 5 gezeigten Stellung ist der Schieber bis auf Höhe der gestrichelt dargestellten Rohrinnenwand 33 ausgefahren. In dieser Position sind die Magnete 7, die in den Schieber eingegossen sind und teilweise aus diesem herausschauen, an der Rohrinnenwandseite angeordnet. Hierfür weisen die Magnete 7 eine geringfügig gerundete Oberfläche 34 auf, was die Anlage verbessert.

Bei Entnahme der Abdeckvorrichtung 2 zusammen mit der Sicherheitsvorrichtung 1 und entsprechendem Entfernen der Sicherheitsvorrichtung 1 von der Rohrinnenwand 33 fährt der Schieber aufgrund der Kraftspeicher 29 weiter heraus wobei der Magnet 24 über den Reed-Kontakt 26 ein Signal bewirkt, aufgrund dessen von der elektronischen Steuerung ein Alarm ausgegeben wird. In der in Fig. 6 gezeigten Position ist der Schieber 6 mit seiner Basis 36 in seiner Endposition in der Führung 8, was ebenfalls durch die Anlage an den Flanschen 9 sichtbar ist.

Nach einer Entnahme der Sicherheitsvorrichtung 1 aus dem Rohr kann der Schieber 6 wieder in das Gehäuse hineingedrückt werden, woraufhin der Sicherungsstift 16 in die Öffnungen 31 und 32 eingeführt werden kann, sodass die Sicherheitsvorrichtung ausgeschaltet wird. Ein Alarmsignal ist zu diesem Zeitpunkt jedoch bereits ausgegeben worden. Die Sicherheitsvorrichtung ist dann zur Wartung mit einem neuen Energiespeicher 11 bestückbar und kann wieder verwendet werden.

In dem Kopf des Schiebers 6 sind die Magneten 7 über einen vorzugsweise ferromagnetischen Schwingkörper 37 gekoppelt. Diese Kopplung bewirkt einerseits eine verbesserte magnetische Halterung des Schiebers 6 an der Rohrinnenwand und somit einer verbesserten Aufnahme des Körperschalls. Außerdem ist an dem Schwingkörper 37 ein Körperschallsensor 38, der in diesem Ausführungsbeispiel ein Piezoelement umfasst, angeordnet. Der Schieber 6 ist somit einerseits Teil der Verlagerungssicherung, Teil der Körperschalldetektionsvorrichtung und dient weiterhin dem Ein- und Ausschalten der Sicherung, wodurch in einem Bauteil eine Vielzahl von Funktionen realisiert werden.

Von dem Körperschallsensor wird über eine nicht näher dargestellte elektrische Verbindung das aufgenommene Signal zu einer Auswerteeinheit auf der Platine 17 weitergeleitet. In dieser wird der detektierte Körperschall ausgewertet, beispielsweise gefiltert, und bei Eintreffen bestimmter Kriterien ebenfalls wieder ein Alarmsignal ausgelöst.

In der Fig. 8 ist eine Rückseite der Sicherheitsvorrichtung dargestellt, in der noch einmal die Anordnung des Bleches 19 zum Kontakt mit der Leiterschleife 10 zu entnehmen ist.

Insbesondere durch die Kombination einzelner vorbeschriebener Aspekte einer Sicherheitsvorrichtung wird eine Sicherheitsvorrichtung geschaffen, die mit einer Mehrzahl von sich ergänzenden Funktionen Abdeckvorrichtung bzw. ein Rohr für Rohre für den Pipelinebau gut überwachen kann.

## Patentansprüche

1. Sicherheitsvorrichtung für eine Abdeckvorrichtung (2) eines Rohres und/oder für ein Rohr, welches mit einer Reihe weiterer Rohre in aneinander geschweißter Form zur Herstellung von Pipelines verwendbar ist, wobei die Abdeckvorrichtung (2) eine eine Innenwand des Rohres abdeckende Hülse (5) umfasst und die Sicherheitsvorrichtung (1) zur Erzeugung eines Alarmsignals ausgebildet ist, wobei die Sicherheitsvorrichtung (1) eine einen Körperschallsensor (38) umfassende Körperschalldetektionsvorrichtung zur Detektierung von Manipulationen am Rohr aufweist.

2. Sicherheitsvorrichtung nach Anspruch 1, **dadurch gekennzeichnet, dass** die Körperschalldetektionsvorrichtung ein Piezoelement aufweist.

3. Sicherheitsvorrichtung nach einem der vorherigen Ansprüche, **dadurch gekennzeichnet, dass** die Körperschalldetektionsvorrichtung einen Schwingkörper (37) umfasst, welcher vorzugsweise von seiner Eigenfrequenz her auf den Frequenzbereich des zu detektierenden Körperschalls abgestimmt ist.

4. Sicherheitsvorrichtung nach einem der vorherigen Ansprüche, **dadurch gekennzeichnet, dass** die Körperschalldetektionsvorrichtung zumindest einen Magneten (7) zur Halterung wenigstens eines Teils (6) der Körperschalldetektionsvorrichtung an dem Rohr umfasst.

5. Sicherheitsvorrichtung nach einem der vorherigen Ansprüche, **dadurch gekennzeichnet, dass** die Körperschalldetektionsvorrichtung zur mechanischen Halterung wenigstens eines Teils (6) der Körperschalldetektionsvorrichtung an dem Rohr ausgebildet ist.

6. Sicherheitsvorrichtung für eine Abdeckvorrichtung eines Rohres, insbesondere nach einem der vorherigen Ansprüche, **dadurch gekennzeichnet, dass** die Sicherheitsvorrichtung (1) zur Detektierung von Manipulationen an der Abdeckvorrichtung (2) ausgebildet ist.

7. Sicherheitsvorrichtung nach einem der vorherigen Ansprüche, **gekennzeichnet durch** eine Auswertevorrichtung, die das aufgenommene Signal des Körperschallsensors auswertet.

8. Sicherheitsvorrichtung nach einem der vorherigen Ansprüche, **dadurch gekennzeichnet, dass** die Sicherheitsvorrichtung (1) zur Anlage an einer Innenhülse (4) der Abdeckvorrichtung (2) ausgebildet ist.

9. Sicherheitsvorrichtung nach einem der vorherigen Ansprüche, **gekennzeichnet durch** eine Verlagerungssicherung, die zur Detektierung einer Änderung der Position der Sicherheitsvorrichtung (1) relativ zu dem zu überwachenden Rohr ausgebildet ist.

10. Sicherheitsvorrichtung nach Anspruch 9, **dadurch gekennzeichnet, dass** die Verlagerungssicherung einen Schieber (6) umfasst und die Sicherheitsvorrichtung zur Ausgabe eines Alarmsignals bei Verlagerung des Schiebers (6) in dessen Endlage ausgebildet ist.

11. Sicherheitsvorrichtung nach einem der vorherigen Ansprüche, **gekennzeichnet durch** einen in einer Führung (8) bewegbaren Schieber (6), wobei an wenigstens einer Position des Schiebers (6) entlang der Führung (8) ein Signal erzeugbar ist.

12. Sicherheitsvorrichtung nach Anspruch 11, **dadurch gekennzeichnet, dass** der Schieber mittels eines Kraftspeichers (29) kraftbeaufschlagt ist.

13. Sicherheitsvorrichtung nach einem der vorherigen Ansprüche, **gekennzeichnet durch** einen Temperatur-Sensor (27).

14. Sicherheitsvorrichtung nach einem der vorherigen Ansprüche, **dadurch gekennzeichnet, dass** der Temperatursensor (27) an einem bezüglich des Körperschallsensors (38) entgegengesetzten Ende der Sicherheitsvorrichtung angeordnet ist.

15. Sicherheitsvorrichtung nach Anspruch 14, **dadurch gekennzeichnet, dass** der Temperatur-Sensor (27) über ein Klemmverbindung (28) befestigt ist.

16. Sicherheitsvorrichtung nach einem der vorherigen Ansprüche, **gekennzeichnet durch** einen Gasdetektor und/oder einen insbesondere als Feuchtigkeits- und/oder Salzgehaltssensor ausgebildeten Sensor zur Detektierung von korrosionsbeeinflussenden Faktoren.

17. Sicherheitsvorrichtung nach einem der vorherigen Ansprüche, **gekennzeichnet durch** eine insbesondere als Schnittsicherung ausgebildete Sicherung zur Detektierung vorzugsweise mechanischer Beschädigungen der Abdeckvorrichtung.

18. Sicherheitsvorrichtung nach Anspruch 17, **dadurch gekennzeichnet, dass** die Schnittsicherung eine Leiterschleife (10) aufweist, welche vorzugsweise an einer Membran der Abdeckvorrichtung anbringbar ist.

19. Sicherheitsvorrichtung nach einem der vorherigen Ansprüche, **gekennzeichnet durch** einen Transmitter zur Ausgabe eines Funksignals.

20. Sicherheitsvorrichtung nach einem der vorherigen Ansprüche, **dadurch gekennzeichnet, dass** die Sicherheitsvorrichtung auf ein eindeutiges Signal ein-, ausschaltbar und/oder zerstörbar ausgebildet ist.

21. Sicherheitsvorrichtung nach einem der vorherigen Ansprüche, **gekennzeichnet durch** eine elektronische Steuerung zur insbesondere die Ausgabe eines Alarmsignals bewirkenden Kommunikation.

22. Sicherheitsvorrichtung nach einem der vorherigen Ansprüche, **gekennzeichnet durch** einen RFID-Bauelement (21), welches vorzugsweise mit einer elektronischen Steuerung verbunden ist.

23. Sicherheitsvorrichtung nach einem der vorherigen Ansprüche, **gekennzeichnet durch** eine eine Überprüfung des Energiezustands einer zughörigen Energiequelle (11) ermöglichenden Ausbildung.

24. Sicherheitsvorrichtung nach einem der vorherigen Ansprüche, **gekennzeichnet durch** eine autonome Energieversorgung.

25. Sicherheitsvorrichtung nach einem der vorherigen Ansprüche, **gekennzeichnet durch** ein zweigeteiltes Gehäuse, welches einen abgedichteten Hohlraum zur Aufnahme elektronischer Komponenten ausbildet.

26. Sicherheitsvorrichtung nach einem der vorherigen Ansprüche, **dadurch gekennzeichnet, dass** ein (das) Gehäuse im Wesentlichen aus gegossenem oder gespritzten Polyurethan besteht.

27. System zur Überwachung von Rohren, **gekennzeichnet durch** eine Mehrzahl von Sicherheitsvorrichtungen (1) nach einem der Ansprüche 1 bis 26, mit einer Empfangsstation zum Empfang der vorzugsweise mittels eines Repeaters weiterleitbaren Signale der Sicherheitsvorrichtung (1), mit einer elektronischen Datenverarbeitung, die zur Auswertung der Signale und zur Ausgabe eines Alarmsignals ausgebildet ist.

28. System nach Anspruch 27, **gekennzeichnet durch** eine erste Kontrollstation, die die elektronische Datenverarbeitung wenigstens teilweise umfasst, und eine zweite Kontrollstation, die beabstandet und über vorzugsweise als Internetverbindung ausgebildete Kommunikationsmittel mit der ersten Kontrollstation verbunden ist.

29. System nach einem der Ansprüche 27 oder 28, **dadurch gekennzeichnet, dass** die Sicherheitsvorrichtung zur Ausgabe eines täglichen Kontrollsignals und/oder eines Alarmsignals ausgebildet ist, welches solange wiederholt versendbar ist, bis ein Bestätigungssignal einer elektronischen Datenverarbeitung bei der Sicherheitsvorrichtung ankommt.

30. System nach einem der Ansprüche 27 bis 29, **dadurch gekennzeichnet, dass** die elektronische Datenverarbeitung zur Überprüfung des wenigstens einen Repeaters ausgebildet ist.

## Claims

1. Security device for an arrangement (2) for covering a pipe and/or for a pipe which, together with a series of further pipes in welded-together form, can be used to produce pipelines, the covering arrangement (2) comprising a sleeve (5) which covers an inner wall of the pipe and the security device (1) being designed to generate an alarm signal, and the security device (1) having an arrangement for detecting solid-borne sound which comprises a sensor for solid-borne sound (38), for detecting interference with the pipe.

2. Security device according to claim 1, **characterised in that** the arrangement for detecting solid-borne sound has a piezo-electric member.

3. Security device according to either of the preceding claims, **characterised in that** the arrangement for detecting solid-borne sound comprises a body able to vibrate (37) which is tuned to the frequency range of the solid-borne sound to be detected, preferably from its resonant frequency.

4. Security device according to one of the preceding claims, **characterised in that** the arrangement for detecting solid-borne sound comprises at least one magnet (7) for mounting at least a part (6) of the arrangement for detecting solid-borne sound on the pipe.

5. Security device according to one of the preceding claims, **characterised in that** the arrangement for detecting solid-borne sound is designed to allow at least a part (6) of the arrangement for detecting solid-borne sound to be mounted mechanically on the pipe.

6. Security device for an arrangement for covering a pipe, in particular according to one of the preceding claims, **characterised in that** the security device (1) is designed to detect interference with the covering arrangement (2).

7. Security device according to one of the preceding claims, **characterised by** an analysing arrangement which analyses the received signal from the sensor for solid-borne sound.

8. Security device according to one of the preceding claims, **characterised in that** the security device (1) is designed to rest against an inner sleeve (4) of the covering arrangement (2).

9. Security device according to one of the preceding claims, **characterised in that** an anti-displacement safeguarding system is designed to detect a change in the position of the security device (1) relative to the pipe being monitored.

10. Security device according to claim 9, **characterised in that** the anti-displacement safeguarding system comprises a slider (6) and, in the event of a displacement of the slider (6), the security device is designed to emit an alarm signal when the slider (6) is in its end position.

11. Security device according to one of the preceding claims, **characterised by** a slider (6) able to move in a guide (8), a signal being able to be generated when the slider (6) is in at least one position along the guide (8).

12. Security device according to claim 11, **characterised in that** force can be applied to the slider by means of a force-storing means (29).

13. Security device according to one of the preceding claims, **characterised by** a temperature sensor (27).

14. Security device according to one of the preceding claims, **characterised in that** the temperature sensor (27) is arranged at an opposite end of the security device from the sensor for solid-borne sound (38).

15. Security device according to claim 14, **characterised in that** the temperature sensor (27) is fastened in place by a clamped connection (28).

16. Security device according to one of the preceding claims, **characterised by** a gas detector and/or a sensor in the form in particular of a moisture and/or salt content sensor, for detecting factors which have an effect on corrosion.

17. Security device according to one of the preceding claims, **characterised by** a safeguarding system preferably for detecting mechanical damage to the covering arrangement, in particular in the form of an anti-cutting safeguarding system.

18. Security device according to claim 17, **characterised in that** the anti-cutting safeguarding system has a loop of conductor (10) which can preferably be mounted on a membrane of the covering arrangement.

19. Security device according to one of the preceding claims, **characterised by** a transmitter for emitting a radio signal.

20. Security device according to one of the preceding claims, **characterised in that** the security device is designed to be switchable on and off and/or destructible in response to an unambiguous signal.

21. Security device according to one of the preceding claims, **characterised by** an electronic control system for communication which, in particular, causes an alarm signal to be emitted.

22. Security device according to one of the preceding claims, **characterised by** an RFID component (21) which is preferably connected to an electronic control system.

23. Security device according to one of the preceding claims, **characterised by** a design which makes it possible for the energy level in an associated energy source (11) to be checked.

24. Security device according to one of the preceding claims, **characterised by** a self-contained energy supply.

25. Security device according to one of the preceding claims, **characterised by** a housing divided into two which creates a sealed-off cavity to receive electronic components.

26. Security device according to one of the preceding claims, **characterised in that** a (the) housing comprises essentially moulded or sprayed polyurethane.

27. System for monitoring pipes, **characterised by** a plurality of security devices (1) according to claims 1 to 26, having a receiving station for receiving the signals from the security device (1), which can preferably be passed on by means of a repeater, and having an electronic data processing system which is designed to analyse the signals and emit an alarm signal.

28. System according to claim 27, **characterised by** a first checking station which comprises at least part of the electronic data processing system, and a second checking station which is at a distance and is connected to the first checking station via communications means which preferably take the form of an internet connection.

29. System according to either of claims 27 and 28, **characterised in that** the security device is designed to emit a daily check signal and/or an alarm signal which is emitted repeatedly until such time as an acknowledgement signal from an electronic data processing system reaches the security device.

30. System according to one of claims 27 to 29, **characterised in that** the electronic data processing system is designed to check the at least one repeater.

## Revendications

1. Dispositif de sécurité pour un dispositif de couverture (2) d'un tube et/ou pour un tube, qui peut être utilisé avec une série d'autres tubes soudés les uns aux autres pour former des pipelines, dans lequel le dispositif de couverture (2) comprend une gaine (5) couvrant une paroi interne du tube et le dispositif de sécurité (1) est conçu pour générer un signal d'alarme, dans lequel le dispositif de sécurité (1) présente un dispositif de détection de bruit de structure comprenant un capteur de bruit de structure (38) pour détecter les manipulations du tube.

2. Dispositif de sécurité selon la revendication 1, **caractérisé en ce que** le dispositif de détection de bruit de structure présente un élément piézo-électrique.

3. Dispositif de sécurité selon l'une quelconque des revendications précédentes, **caractérisé en ce que** le dispositif de détection de bruit de structure comprend un corps oscillant (37) dont la fréquence propre est accordée de préférence sur la plage de fréquences du bruit de structure à détecter.

4. Dispositif de sécurité selon l'une quelconque des revendications précédentes, **caractérisé en ce que** le dispositif de détection de bruit de structure comprend au moins un aimant (7) pour fixer au moins une partie (6) du dispositif de détection de bruit de structure au niveau du tube.

5. Dispositif de sécurité selon l'une quelconque des revendications précédentes, **caractérisé en ce que** le dispositif de détection de bruit de structure est conçu pour fixer mécaniquement au moins une partie (6) du dispositif de détection de bruit de structure au niveau du tube.

6. Dispositif de sécurité pour un dispositif de couverture d'un tube, en particulier selon l'une quelconque des revendications précédentes, **caractérisé en ce que** le dispositif de sécurité (1) est conçu pour détecter les manipulations du dispositif de couverture (2).

7. Dispositif de sécurité selon l'une quelconque des revendications précédentes, **caractérisé par** un dispositif d'exploitation qui exploite le signal enregistré du capteur de bruit de structure.

8. Dispositif de sécurité selon l'une quelconque des revendications précédentes, **caractérisé en ce que** le dispositif de sécurité (1) est conçu pour s'appuyer contre une gaine intérieure (4) du dispositif de couverture (2).

9. Dispositif de sécurité selon l'une quelconque des revendications précédentes, **caractérisé par** une protection contre le déplacement qui est conçue pour détecter une modification de la position du dispositif de sécurité (1) par rapport au tube à surveiller.

10. Dispositif de sécurité selon la revendication 9, **caractérisé en ce que** la protection contre le déplacement comprend un coulisseau (6) et le dispositif de sécurité est conçu pour l'émission d'un signal d'alarme lors du déplacement du coulisseau (6) dans sa position finale.

11. Dispositif de sécurité selon l'une quelconque des revendications précédentes, **caractérisé par** un coulisseau (6) mobile dans un guide (8), dans lequel un signal peut être généré à au moins une position du coulisseau (6) le long du guide (8)

12. Dispositif de sécurité selon la revendication 11, **caractérisé en ce que** le coulisseau est sollicité par force au moyen d'un accumulateur d'énergie (29).

13. Dispositif de sécurité selon l'une quelconque des revendications précédentes, **caractérisé par** un capteur de température (27).

14. Dispositif de sécurité selon l'une quelconque des revendications précédentes, **caractérisé en ce que** le capteur de température (27) est disposé à une extrémité du dispositif de sécurité opposée au capteur de bruit de structure (38).

15. Dispositif de sécurité selon la revendication 14, **caractérisé en ce que** le capteur de température (27) est fixé par le biais d'un raccord à pince (28).

16. Dispositif de sécurité selon l'une quelconque des revendications précédentes, **caractérisé par** un détecteur de gaz et/ou un capteur réalisé en particulier sous forme de capteur d'humidité et/ou de teneur en sel permettant de détecter les facteurs ayant une influence sur la corrosion.

17. Dispositif de sécurité selon l'une quelconque des revendications précédentes, **caractérisé par** une protection réalisée en particulier sous forme de protection contre la coupe permettant de détecter de préférence les dommages mécaniques du dispositif de couverture.

18. Dispositif de sécurité selon la revendication 17, **caractérisé en ce que** la protection contre la coupe présente une boucle conductrice (10) pouvant être appliquée de préférence sur une membrane du dispositif de couverture.

19. Dispositif de sécurité selon l'une quelconque des revendications précédentes, **caractérisé par** un transmetteur pour l'émission d'un signal radio.

20. Dispositif de sécurité selon l'une quelconque des revendications précédentes, **caractérisé en ce que** le dispositif de sécurité est conçu pour pouvoir être enclenché, déclenché et/ou détruit en réponse à un signal clair.

21. Dispositif de sécurité selon l'une quelconque des revendications précédentes, **caractérisé par** une commande électronique pour la communication entraînant en particulier l'émission d'un signal d'alarme.

22. Dispositif de sécurité selon l'une quelconque des revendications précédentes, **caractérisé par** un composant RFID (21) qui est relié de préférence à une commande électronique.

23. Dispositif de sécurité selon l'une quelconque des revendications précédentes, **caractérisé par** un mode de réalisation permettant de contrôler l'état d'énergie d'une source d'énergie (11) afférente.

24. Dispositif de sécurité selon l'une quelconque des revendications précédentes, **caractérisé par** une alimentation autonome en énergie.

25. Dispositif de sécurité selon l'une quelconque des revendications précédentes, **caractérisé par** un boîtier à deux parties qui forme une cavité étanche destinée à recevoir des composants électroniques.

26. Dispositif de sécurité selon l'une quelconque des revendications précédentes, **caractérisé en ce qu'**un (le) boîtier est essentiellement en polyuréthane coulé ou moulé par injection.

27. Système de surveillance de tubes, **caractérisé par** une pluralité de dispositifs de sécurité (1) selon l'une quelconque des revendications 1 à 26, avec une station de réception pour la réception des signaux du dispositif de sécurité (1) transmissibles de préférence au moyen d'un répéteur, avec un traitement électronique de données qui est conçu pour l'exploitation des signaux et l'émission d'un signal d'alarme.

28. Système selon la revendication 27, **caractérisé par** une première station de contrôle qui comprend au moins en partie le traitement électronique de données et une deuxième station de contrôle qui est reliée à distance et par le biais de moyens de communication réalisés de préférence sous forme de connexion Internet à la première station de contrôle.

29. Système selon l'une quelconque des revendications 27 ou 28, **caractérisé en ce que** le dispositif de sécurité est conçu pour l'émission d'un signal de contrôle quotidien et/ou d'un signal d'alarme dont l'envoi peut être répété jusqu'à ce qu'un signal de confirmation d'un traitement électronique de données parvienne au dispositif de sécurité.

30. Système selon l'une quelconque des revendications 27 à 29, **caractérisé en ce que** le traitement électronique de données est conçu pour contrôler l'au moins un répéteur.
